# EUROPÄISCHE PATENTANMELDUNG

(11) **EP 4 696 209 A1**
(43) Veröffentlichungstag der Anmeldung: **18.02.2026**
(21) Anmeldenummer: 25188137.1
(22) Anmeldetag: 08.07.2025
(51) Int. Cl.: A47L 9/04

(54) **STAUBSAUGER-BORSTENWALZE, STAUBSAUGER-BODENDÜSE UND STAUBSAUGER**

(30) Priorität: 14.08.2024 BE 202405528
(71) Anmelder: Miele & Cie. KG, 33332 Gütersloh (DE)
(72) Erfinder: Albers, Alex, 48145 Münster (DE); Schmidt, Waldemar, 32791 Lage (DE)

(57) **Zusammenfassung**

Die Erfindung betrifft eine Staubsauger-Borstenwalze (10), aufweisend
- einen Walzenkörper (1), der polyederförmig, vorzugsweise zylinderförmig, ist und aus einem Hartmaterial gebildet ist,
- Borsten (2), die an dem Walzenkörper (1) angeordnet sind,
- eine Sammelstelle (3), die derart ausgebildet ist, dass sich bei Betrieb langgestreckte Schmutzpartikel (9) an und/oder in ihr ansammeln, und
- Abstandshalter (4), die
• jeweils an dem Walzenkörper (1) angeordnet sind,
• schraubenlinienförmig ausgebildet sind,
• sich jeweils von einem Ende des Walzenkörpers (1) zu der Sammelstelle (3) erstrecken,
• jeweils einen Hartkörperrippen-Abschnitt (41) aufweisen, der sich von dem Ende des Walzenkörpers (1) zu einer vorbestimmten Position erstreckt, und
• jeweils einen flexiblen Lamellen-Abschnitt (42) aufweisen, der sich von der vorbestimmten Position bis zur Sammelstelle (3) erstreckt.

Ferner betrifft die Erfindung eine Staubsauger-Bodendüse, die die Staubsauger-Borstenwalze (10) enthält sowie einen Staubsauger, der die Staubsauger-Bodendüse enthält.

## Beschreibung

Die Erfindung betrifft eine Staubsauger-Borstenwalze, eine Staubsauger-Bodendüse und einen Staubsauger. Insbesondere betrifft die Erfindung eine Staubsauger-Borstenwalze mit Borsten und Abstandshaltern, sowie eine Staubsauger-Bodendüse, die die Staubsauger-Borstenwalze enthält, und einen Staubsauger, der die Staubsauger-Bodendüse enthält.

Staubsauger enthalten üblicherweise elektrisch oder pneumatisch betriebene Staubsauger-Bodendüsen, die eine Staubsauger-Borstenwalze mit einem zylinderförmigen Walzenkörper und daran angeordneten Borsten enthält, um Staub während des Saugens aufzuwirbeln. Längliche Schmutzpartikel wie z.B. Haare und langgestreckte Fasern können sich dabei um den Walzenkörper der Staubsauger-Borstenwalze wickeln und festziehen. Die Haare zu entfernen, ist mit Aufwand verbunden und unhygienisch.

Der Erfindung stellt sich somit das Problem, eine Staubsauger-Borstenwalze, eine Staubsauger-Bodendüse und einen Staubsauger bereitzustellen, deren Abreinigung der langgestreckten Schmutzpartikel schnell, einfach und hygienisch ist.

Erfindungsgemäß wird dieses Problem durch eine Staubsauger-Borstenwalze mit den Merkmalen des Patentanspruchs 1, eine Staubsauger-Bodendüse mit den Merkmalen des Patentanspruchs 8 und einen Staubsauger mit den Merkmalen des Patentanspruchs 10 gelöst. Vorteilhafte Ausgestaltungen und Weiterbildungen der Erfindung ergeben sich aus den nachfolgenden Unteransprüchen.

Der erfindungsgemäße Walzenkörper ist polyederförmig, vorzugsweise zylinderförmig, und um eine Achse drehbar gelagert. In einer erfindungsgemäßen Ausführungsform kann es sich bei den Borsten, welche auf dem Walzenkörper angeordnet sind, auch um Borststreifen handeln.

Die mit der Erfindung erreichbaren Vorteile bestehen neben einer Bereitstellung einer zielgerichteten Wanderung der langgestreckten Schmutzpartikel zur Sammelstelle darin, dass ein Walzensystem realisiert ist, welches die Vorteile einer archimedischen Schraube und bei Betrieb eines im Staubsauger vorhandenen Saugstroms nutzt, während die notwendigen flexiblen Lamellen-Abschnitte auf einen partiellen Teil der Schraubenlinie reduziert sind, um ein Festsaugen der langgestreckten Schmutzpartikel zu verhindern. Dadurch verbleiben bzw. verharren die langestreckten Schmutzpartikel nicht in toten Bereichen. Zudem ist die Herstellung der Staubsauger-Borstenwalze günstig, da die flexiblen Lamellen-Abschnitte nur einen partiellen Teil der Schraubenline ausmachen und da die Lamellen-Abschnitte direkt angespritzt werden können, weil der notwendige Drall abbildbar ist. Zudem wird eine reproduzierbare Ansammlung der langgestreckten Schmutzpartikel in der Sammelstelle durch Ausrichtung der partiellen Lamellen-Abschnitte zur vertikalen Mittelachse des Saugkanals realisiert. Weiterhin wird ein besseres Anlaufverhalten bei Betrieb des Staubsaugers bereitgestellt, da sich die partiellen Lamellen-Abschnitte weniger in den zu reinigenden Boden graben und die Schiebekraft geringer ist. Weiterhin ist ein akustischer Einfluss der Lamellen-Abschnitte gering.

Die Erfindung beruht auf der Grundidee, Effekte auf die Wanderung langgestreckter Schmutzartikel auf der Staubsauger-Borstenwalze geeignet abzustimmen. Ein Effekt wird durch einen vom Staubsauger bei Betrieb erzeugten Volumenstrom bewirkt, welcher bevorzugt als Streckenlast in Querrichtung bei einem maximalen Querkrafteinfluss bei 90° zur Längsrichtung der langgestreckten Schmutzpartikel auf die die Staubsauger-Borstenwalze umwickelnden langgestreckten Schmutzpartikel trifft. Ein weiterer Effekt auf die Wanderung wird durch die realisierte archimedische Schraube bewirkt, die durch die schraublinienförmigen Abstandshalter ausgebildet ist. Der Effekt der archimedischen Schraube nimmt zu, je spitzer ein Winkel zwischen der resultierenden Streckenlast und Längsrichtung des langgestreckten Schmutzpartikels wird. Die Staubsauger-Borstenwalze ist ausgebildet, um die beschriebenen Effekte auszunutzen, so dass bei Betrieb die langgestreckten Schmutzpartikel von Enden bzw. Außenbereichen der Staubsauger-Borstenwalze hauptsächlich durch den Volumenstrom zur Mitte wandern und indessen auf den Abstandshaltern zu Beginn auf den Hartkörperrippen-Abschnitten liegen. Die Abstandshalter sind schraubenlinienförmig und erstrecken sich bevorzugt bis kurz vor Beginn des Saugkanaleingangs bzw. -öffnung. Mit Annäherung der langgestreckten Schmutzpartikel an den Saugkanal ändert sich die Einwirkung des Volumenstroms. In diesem Bereich wandeln sich bevorzugt die Hartkörperrippen-Abschnitte zu den flexiblen Lamellen-Abschnitten. Die Form der Schraube bleibt dabei erhalten.

Die Erfindung betrifft eine Staubsauger-Borstenwalze, aufweisend
- einen Walzenkörper, der zylinderförmig ist und aus einem Hartmaterial gebildet ist,
- Borsten, die an dem Walzenkörper angeordnet sind,
- eine Sammelstelle, der derart ausgebildet ist, dass sich bei Betrieb langgestreckte Schmutzpartikel an und/oder in ihm ansammeln, und
- Abstandshalter, die
   - jeweils an dem Walzenkörper angeordnet sind,
   - schraubenlinienförmig ausgebildet sind,
   - sich jeweils von einem Ende des Walzenkörpers zu der Sammelstelle erstrecken,
   - jeweils einen Hartkörperrippen-Abschnitt aufweisen, der sich von dem Ende des Walzenkörpers zu einer vorbestimmten Position erstreckt, und
   - jeweils einen flexiblen Lamellen-Abschnitt aufweisen, der sich von der vorbestimmten Position bis zur Sammelstelle erstreckt.

Die Sammelstelle ist bevorzugt als ein Bereich ausgebildet, der frei von den Borsten ist. bevorzugter ist sie auch frei von den Abstandshaltern. Die vorbestimmte Position befindet sich bevorzugt vor einem Saugkanal bzw. Saugkanaleingang der Staubsauger-Bodendüse, wenn die Staubsauger-Borstenwalze in diese betriebsbereit eingebaut ist.

In einer bevorzugten Ausführungsform ist der flexible Lamellen-Abschnitt in einem Teilbereich reduziert. Der Teilbereich ist bevorzugt in einem Bereich des Abstandshalters ausgebildet, der an einen Saugkanal einer Staubsauger-Bodendüse angrenzt bei betriebsgemäßer Arbeitsposition der Staubsauger-Borstenwalze in der Staubsauger-Bodendüse.

Bevorzugt beträgt eine Anzahl an Abstandshaltern mindestens einer pro Seite. Eine Seite stellt jeweils einen Bereich dar, der sich von einem Ende des Walzenkörpers zu der Sammelstelle erstreckt.

Zudem ist es bevorzugt, dass sich ein Außendurchmesser des Lamellen-Abschnitts zum Zentrum konisch vergrößert. Gemäß einer alternativen Ausführungsform wäre es auch denkbar, dass sich ein Außendurchmesser des Lamellen-Abschnitts zum Zentrum konisch verkleinert. In einer weiteren alternativen Ausführungsform wäre es aber auch denkbar, dass der Außendurchmesser des Lamellen-Abschnittes entlang des Walzenkörpers konstant bleibt.

Bevorzugt weisen die Borsten einen mittleren Borsten-Bodenabstand a₁ ≥ 0 mm zu einem zu reinigenden Boden auf. Die Hartkörperrippen-Abschnitte der Abstandshalter weisen bevorzugt einen mittleren Hartkörperrippen-Bodenabstand a₃ ≥ a₁ + mindestens 2 mm zu dem zu reinigenden Boden auf. Der Übergang zwischen den Hartkörperrippen-Abschnitten und den Lamellen-Abschnitten ist bevorzugt ein tangentialer Übergang. Somit sind bevorzugt der mittlere Hartkörperrippen-Bodenabstand und ein Lamellen-Bodenabstand des Lamellen-Abschnitts zu dem zu reinigenden Untergrund im Übergangsbereich gleich. Im weiteren Verlauf können die Lamellen-Abschnitte mit konstantem Lamellen-Bodenabstand weiterlaufen, mit steigendem Lamellen-Bodenabstand weiterlaufen und gleich einem Walzendurchmesser des Walzenkörpers werden und/oder mit abnehmendem Lamellen-Bodenabstand weiterlaufen und gleich dem mittleren Borsten-Bodenabstand werden. Es wird zum einen eine Maximierung eines Außendurchmessers des flexiblen Lammellen-Abschnitts des schraubenlinienförmigen Abstandhalters und zum anderen eine Reduzierung von Schiebekräften und sich Festsaugen durch ein Abdichten der Abstandhalter im Zusammenspiel mit dem Bodenbelag im Vergleich zu Abstandhaltern erreicht, die vollständig aus flexiblen Lamellen gebildet sind.

Ein Winkel der Abstandshalter zueinander beträgt 360°/ n, wobei n eine Anzahl der Abstandhalter pro Seite darstellt. Rein beispielhaft weist die Staubsauger-Borstenwalze z.B. vier Abstandshalter pro Seite auf, was einen Winkel von 360 ° / 4 = 90 ° ergibt. Ein Anstellwinkel um eine Radialachse der Hartkörper- und Lamellen-Abschnitte weist jeweils z.B. einen Wert zwischen ± 45° auf. Bevorzugt beträgt der Anstellwinkel des Lamellen-Abschnitts ±45 ° und/oder beträgt ein Anstellwinkel der Borsten 90 °.

Der Hartkörperrippen-Abschnitt weist bevorzugt einen Drall ≤ 180 ° auf. Eine Form des Hartkörperrippen-Abschnitts ist bevorzugt sich im Querschnitt ein Vieleck mit Trapezform. Eine zentrumsferne Rippenseite, die eine Seite darstellt, die bei Betrieb mit den Schmutzpartikeln als erstes in Kontakt kommt, ist bevorzugt gleich bevorzugter kleiner als eine Rippengrundseite, die an dem Walzenkörper angeordnet ist. In einer bevorzugten Ausführungsform vergrößert sich ein Außendurchmesser des Lamellen-Abschnitts zum Zentrum konisch. Das Zentrum stellt bevorzugt eine Lammelengrundseite dar. Dadurch wird ein Transport der langgestreckten Schmutzpartikel durch eine größere Wechselwirkung des Lamellen-Abschnitts und Bodenbelag verbessert.

Die Form des Lamellen-Abschnitts ist bevorzugt im Querschnitt ein Vieleck mit maximal sechs Seiten. Die Schraubenline des Hartkörperrippen-Abschnitts ist bevorzugt fortgeführt. Bevorzugt weist der Lamellen-Abschnitt eine zentrumsferne Lamellenseite auf, die eine Seite darstellt, die bei Betrieb mit den Schmutzpartikeln als erstes in Kontakt kommt und die gleich bevorzugter kleiner als die Lamellengrundseite ist, die an dem Walzenkörper angeordnet ist und Kontakt mit einer Mantelfläche bzw. Oberfläche des Walzenkörpers aufweist. Bei einer Veränderung des Bodenabstandes kann der Lamellen-Abschnitt einer linearen, quadratischen oder kubischen Form entsprechen. Die Kanten können abgerundet sein in Abhängigkeit eines Herstellverfahrens.

In einer bevorzugten Ausführungsform ist der Lamellen-Abschnitt aus einem thermoplastischen Elastomer (TPE) und/oder Polyurethan (TPU) gebildet ist. Bevorzugt ist der Hartkörperrippen-Abschnitt aus einem gleichen Material wie der Walzenkörper gebildet. Der Walzenkörper und die Abstandshalter mit den Hartkörperrippen-Abschnitten und den Lamellen-Abschnitten können in einem Mehrkomponentenspritzguss gefertigt sein. Alternativ können der Walzenkörper und die Hartkörperrippen-Abschnitte im Spritzguss gefertigt sein, wobei an dem Walzenkörper eine Führungsnut vorgesehen ist, vorzugsweise eine Schwalbenschwanzführung, in die die Lamellen-Abschnitte im Nachgang eingezogen werden.

Bevorzugt ist die Sammelstelle derart ausgebildet ist, dass sie in einer Achse mit einer Mitte eines Saugkanaleingangs einer Staubsauger-Bodendüse bei betriebsgemäßer Arbeitsposition der Staubsauger-Borstenwalze in der Staubsauger-Bodendüse angeordnet ist. Die Staubsauger-Borstenwalze kann eine chiral, symmetrisch aufgebaute Walze sein. Die Staubsauger-Borstenwalze kann jedoch auch asymmetrisch aufgebaut sein. Sie ist bevorzugt asymmetrisch ausgebildet, wenn sie für eine Staubsauger-Bodendüse vorgesehen ist, deren Saugkanaleingang nicht zentral liegt, das bedeutet zu den Außenseiten der Staubsauger-Bodendüse hin quer zu einer Arbeitsrichtung verschoben ist. In diesem Fall ist die Sammelstelle in einer Achse mit der Mitte des Saugkanaleingangs entsprechend angeordnet, wobei der Aufbau des Lamellen-Abschnitts bevorzugt eine Breite des Saugkanaleingangs überschreitet.

Die Erfindung betrifft ferner eine Staubsauger-Bodendüse, aufweisend eine Staubsauger-Borstenwalze nach einer oder mehreren der vorstehenden Ausführungsformen.

Bevorzugt weist die Staubsauger-Bodendüse ein Schneidelement auf, das derart ausgebildet und angeordnet ist, dass es sich an der Sammelstelle befindende langgestreckte Schmutzpartikel zerschneidet.

In einer bevorzugten Ausführungsform weist die Staubsauger-Bodendüse ein Gehäuse auf, welches an einer Unterseite einen Saugmund zum Einsaugen von Luft und Schmutzpartikeln, einen Saugraum mit einem aus dem Saugraum abgehenden Saugkanal zum Abtransportieren von Luft und Schmutzpartikeln aufweist, wobei die Staubsauger-Borstenwalze zum Aufnehmen von Schmutzpartikeln, die zum Saugkanal über eine Saugkanalöffnung abtransportierbar sind, im Saugraum angeordnet ist und wobei sich jeder Hartkörperrippen-Abschnitt mit Annäherung an den Saugkanal in den Lamellen-Abschnitt umwandelt, jeder Lamellen-Abschnitt auf einem Teilbereich vor Beginn des Sauganaleingangs reduziert ist und/oder die Sammelstelle in einer Achse mit der Mitte des Saugkanaleingangs angeordnet ist.

Ferner betrifft die Erfindung einen Staubsauger, der die Staubsauger-Bodendüse nach einer oder mehreren der vorstehenden Ausführungsformen enthält.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine perspektivische Ansicht einer erfindungsgemäßen Staubsauger-Borstenwalze;
- Fig. 2: eine Seitenansicht der in Fig. 1 gezeigten Staubsauger-Borstenwalze;
- Fig. 3: eine weitere Seitenansicht der in Fig. 1 gezeigten Staubsauger-Borstenwalze;
- Fig. 4 bis 6: jeweils Draufsichten auf die in Fig. 1 gezeigte Staubsauger-Borstenwalze in ihrem Verlauf;
- Fig. 7: eine schematische Seitenansicht der in Fig. 1 gezeigten Staubsauger-Borstenwalze;
- Fig.8: eine schematische Querschnittsansicht eines der Abstandshalter der in Fig. 1 gezeigten Staubsauger-Borstenwalze für den Hartkörper-Abschnitt und den Lamellen-Abschnitt;
- Fig. 9: eine Unteransicht einer Staubsauger-Bodendüse gemäß einer ersten Ausführungsform;
- Fig. 10: eine Unteransicht einer Staubsauger-Bodendüse gemäß einer zweiten Ausführungsform; und
- Fig. 11, 12: eine Teil-Unteransicht eines erfindungsgemäßen Staubsaugers im Verlauf eines Saugvorgangs.

Fig. 1 zeigt eine perspektivische Ansicht einer erfindungsgemäßen Staubsauger-Borstenwalze. Die Staubsauger-Borstenwalze 10 weist einen Walzenkörper 1, Borsten 2, eine Sammelstelle 3 und Abstandshalter 4 auf. Der Walzenkörper ist zylinderförmig ausgebildet. Die Borsten 2 sind an dem Walzenkörper 1 angeordnet. Ferner sind die Abstandhalter 4 jeweils an dem Walzenkörper 1 angeordnet. Sie sind schraubenlinienförmig ausgebildet und erstrecken sich jeweils von einem Ende des Walzenkörpers 1 zu der Sammelstelle 3. Die Sammelstelle 3 stellt einen borsten- und abstandshalterfreien Bereich dar, welcher derart ausgebildet ist, dass sich bei Betrieb langgestreckte Schmutzpartikel (nicht gezeigt) an und/oder in ihm ansammeln z.B. sich um ihn winden. Die Abstandhalter 4 weisen jeweils einen Hartkörperrippen-Abschnitt 41, der sich von dem Ende des Walzenkörpers 1 zu einer vorbestimmten Position (nicht gezeigt) erstreckt, und einen flexiblen Lamellen-Abschnitt 42 auf, der sich von der vorbestimmten Position bis zur Sammelstelle 3 erstreckt. Der flexible Lamellen-Abschnitt 42 ist in einem Teilbereich 421 reduziert.

Fig. 2 zeigt eine Seitenansicht der in Fig. 1 gezeigten Staubsauger-Borstenwalze. Die Borsten 2 weisen einen mittleren Borsten-Bodenabstand a₁ ≥ 0 mm zu einem zu reinigenden Boden U auf.

Fig. 3 zeigt eine weitere Seitenansicht der in Fig. 1 gezeigten Staubsauger-Borstenwalze. Die Hartkörperrippen-Abschnitte 41 der Abstandshalter 4 weisen einen mittleren Hartkörperrippen-Bodenabstand a₃ ≥ a₁ + mindestens 2 mm zu dem zu reinigenden Boden U auf.

Fig. 4 bis 6 zeigen jeweils Draufsichten auf die in Fig. 1 gezeigte Staubsauger-Borstenwalze in ihrem Verlauf. Der Übergang zwischen den Hartkörperrippen-Abschnitten 41 und den Lamellen-Abschnitten 42 ist ein tangentialer Übergang, und somit sind der mittlere Hartkörperrippen-Bodenabstand a₃ und ein Lamellen-Bodenabstand a₂ des Lamellen-Abschnitts 42 zu dem zu reinigenden Boden U im Übergangsbereich gleich. Im weiteren Verlauf können die Lamellen-Abschnitte 42 mit konstantem Lamellen-Bodenabstand a₂ weiterlaufen, wie in Fig. 4 gezeigt, mit steigendem Lamellen-Bodenabstand a₂ weiterlaufen und gleich einem Walzendurchmesser (nicht gezeigt) werden, wie in Fig. 5 angedeutet, und mit abnehmendem Lamellen-Bodenabstand a₂ weiterlaufen und gleich dem mittleren Borsten-Bodenabstand a₁ (nicht gezeigt) werden, wie in Fig. 6 angedeutet.

Fig. 7 zeigt eine schematische Seitenansicht der in Fig. 1 gezeigten Staubsauger-Borstenwalze. Winkel der Abstandshalter 4 zueinander beträgt 360°/ n, wobei n eine Anzahl der Abstandhalter 4 pro Seite darstellt. Rein beispielhaft weist die Staubsauger-Borstenwalze 10 vier Abstandshalter 4 pro Seite auf, was einen Winkel β von 360 ° / 4 = 90 ° ergibt. Ein Anstellwinkel α um eine Radialachse weist z.B. einen Wert zwischen ± 45° auf und gilt für die Hartkörperrippen-Abschnitte (nicht gezeigt) und Lamellen-Abschnitte 42.

Fig. 8 zeigt eine schematische Querschnittsansicht eines der Abstandshalter der in Fig. 1 gezeigten Staubsauger-Borstenwalze für den Hartkörper-Abschnitt und dem Lamellen-Abschnitt. Der Hartkörperrippen-Abschnitt 41 weist einen Drall ≤ 180 ° auf. Die Form des Hartkörperrippen-Abschnitts 41 ist im Querschnitt ein Vieleck mit Trapezform. Eine zentrumsferne Rippenseite S_{H}, die eine Seite darstellt, die bei Betrieb mit den Schmutzpartikeln als erstes in Kontakt kommt, ist kleiner als eine Rippengrundseite T_{H} ist, die an dem Walzenkörper (nicht gezeigt) angeordnet ist. Das gleiche gilt für die Form des Lamellen-Abschnitts 42 und ihre zentrumsferne Lamellenseite S_{L}, die eine Seite darstellt, die bei Betrieb mit den Schmutzpartikeln als erstes in Kontakt kommt und die kleiner als eine Lamellengrundseite T_{L} ist, die an dem Walzenkörper (nicht gezeigt) angeordnet ist. Der mittlere Hartkörperrippen-Bodenabstand a₃ ist hier gleich dem Lamellen-Bodenabstand a₂.

Fig. 9 zeigt eine Unteransicht einer Staubsauger-Bodendüse gemäß einer ersten Ausführungsform. Die Staubsauger-Bodendüse weist ein Gehäuse 7 auf, welches an einer Unterseite einen Saugmund 6 zum Einsaugen von Luft und Schmutzpartikeln und einen Saugraum 8 mit einem aus dem Saugraum 8 abgehenden Saugkanal 5 zum Abtransportieren von Luft und Schmutzpartikeln aufweist. Die Staubsauger-Bodendüse weist ferner eine drehbare Staubsauger-Borstenwalze 10 zum Aufnehmen von Schmutzpartikeln auf, die zum Saugkanal 5 über einen Saugkanaleingang bzw. -öffnung (nicht gezeigt) abtransportierbar sind. Die Staubsauger-Bodendüse 10 ist im Saugraum 8 angeordnet und entspricht der in Fig. 1 gezeigten Staubsauger-Borstenwalze, wobei die Borsten der Übersichtlichkeit halber weggelassen sind. Die Staubsauger-Borstenwalze 10 ist derart ausgebildet und angeordnet, dass sich jeder Hartkörperrippen-Abschnitt 41 mit Annäherung an den Saugkanal 5 in den Lamellen-Abschnitt 42 umwandelt, wobei jeder Lamellen-Abschnitt 42 auf einem Teilbereich vor Beginn des Sauganaleingangs reduziert ist. Der Saugkanal 7 und sein Saugkanaleingang sind zentral in der Staubsauger-Bodendüse angeordnet. Die Staubsauger-Bodenwalze 10 ist chiral und symmetrisch aufgebaut. Die Sammelstelle 3 ist in einer Achse mit einer Mitte des Saugkanaleingangs angeordnet.

Fig. 10 zeigt eine Unteransicht einer Staubsauger-Bodendüse gemäß einer zweiten Ausführungsform. Die in Fig. 10 gezeigte Staubsauger-Bodendüse entspricht der in Fig. 10 gezeigten Bodendüse mit dem Unterschied, dass der Saugkanal 7 und sein Saugkanaleingang nicht zentral in der Staubsauger-Bodendüse angeordnet sind und die Staubsauger-Bodenwalze 10 asymmetrisch aufgebaut ist. Die Sammelstelle 3 ist in einer Achse mit einer Mitte des Saugkanaleingangs angeordnet. Der Aufbau der Lamellen-Abschnitte 42 überschreitet eine Breite (nicht gezeigt) des Saugkanaleingangs.

Fig. 11 und 12 zeigen jeweils eine Teil-Unteransicht eines erfindungsgemäßen Staubsaugers im Verlauf eines Saugvorgangs. Der Staubsauger weist die in Fig 9 gezeigte Staubsauger-Bodendüse auf und ist in Betrieb. Ein Volumenstrom, der durch die Staubsauger-Bodendüse strömt, ist mit Pfeilen visualisiert. Der Volumenstrom z.B. 25 L/s, der als Streckenlast in Querrichtung auf die langgestreckten Schmutzpartikel 9 trifft, welche die Staubsauger-Borstenwalze 10 umwickeln, lässt diese von Enden der Staubsauger-Borstenwalze 10 mit Unterstützung der Abstandshalter 4 zu ihrer Mitte wandern, so dass sich die langestreckten Schmutzpartikel 9 in der Sammelstelle 3 sammeln, wie durch einen Vergleich der Fig. 11 und 12 visualisiert.

### Bezugszeichenliste

- α: Winkel
- β: weiterer Winkel
- a1: mittlerer Borsten-Bodenabstand
- a2: Lamellen-Bodenabstand
- a3: mittlerer Hartkörper-Bodenabstand
- S_{H}: zentrumsferne Rippenseite
- S_{L}: zentrumsferne Lamellenseite
- T_{H}: Rippengrundseite
- T_{L}: Lamellengrundseite
- U: Untergrund
- 1: Walzenkörper
- 2: Borsten
- 3: Sammelstelle
- 4: Abstandshalter
- 41: Hartkörper-Abschnitt
- 42: Lamellen-Abschnitt
- 421: Teilbereich
- 5: Saugkanal
- 6: Saugmund
- 7: Gehäuse
- 8: Saugraum
- 9: langgestreckte Schmutzpartikel
- 10: Borstenwalze

## Patentansprüche

1. Staubsauger-Borstenwalze (10), aufweisend
- einen Walzenkörper (1), der polyederförmig, vorzugsweise zylinderförmig, ist und aus einem Hartmaterial gebildet ist,
- Borsten (2), die an dem Walzenkörper (1) angeordnet sind,
- eine Sammelstelle (3), die derart ausgebildet ist, dass sich bei Betrieb langgestreckte Schmutzpartikel (9) an und/oder in ihr ansammeln, und
- Abstandshalter (4), die
• jeweils an dem Walzenkörper (1) angeordnet sind,
• schraubenlinienförmig ausgebildet sind,
• sich jeweils von einem Ende des Walzenkörpers (1) zu der Sammelstelle (3) erstrecken,
• jeweils einen Hartkörperrippen-Abschnitt (41) aufweisen, der sich von dem Ende des Walzenkörpers (1) zu einer vorbestimmten Position erstreckt, und
• jeweils einen flexiblen Lamellen-Abschnitt (42) aufweisen, der sich von der vorbestimmten Position bis zur Sammelstelle (3) erstreckt.

2. Staubsauger-Borstenwalze nach Anspruch 1, **dadurch gekennzeichnet, dass** der flexible Lamellen-Abschnitt (42) in einem Teilbereich reduziert ist.

3. Staubsauger-Borstenwalze nach einem der vorangehenden Ansprüche, **dadurch gekennzeichnet, dass** eine Anzahl an Abstandshaltern (4) mindestens einer pro Seite beträgt, wobei eine Seite jeweils einen Bereich darstellt, der sich von einem der beiden Enden des Walzenkörpers (1) zu der Sammelstelle (3) erstreckt.

4. Staubsauger-Borstenwalze nach einem der vorangehenden Ansprüche, **dadurch gekennzeichnet, dass** sich ein Außendurchmesser des Lamellen-Abschnitts (42) zum Zentrum konisch vergrößert.

5. Staubsauger-Borstenwalze nach einem der vorangehenden Ansprüche, **dadurch gekennzeichnet, dass** ein Anstellwinkel (α) des Lamellen-Abschnitts (42) ±45 ° beträgt und/oder ein Anstellwinkel der Borsten (2) 90 ° beträgt.

6. Staubsauger-Borstenwalze nach einem der vorangehenden Ansprüche, **dadurch gekennzeichnet, dass** der Lamellen-Abschnitt (42) aus einem thermoplastischen Elastomer und/oder Polyurethan gebildet ist und dass der Hartkörperrippen-Abschnitt (41) aus einem gleichen Material wie der Walzenkörper (1) gebildet ist.

7. Staubsauger-Borstenwalze nach einem der vorangehenden Ansprüche, **dadurch gekennzeichnet, dass** sie symmetrisch oder asymmetrisch ausgebildet ist, wobei die Sammelstelle (3) bevorzugt derart ausgebildet ist, dass sie in einer Achse mit einer Mitte eines Saugkanaleingangs einer Staubsauger-Bodendüse bei betriebsgemäßer Arbeitsposition der Staubsauger-Borstenwalze in der Staubsauger-Bodendüse angeordnet ist.

8. Staubsauger-Bodendüse, aufweisend eine Staubsauger-Borstenwalze nach einem der vorangehenden Ansprüche.

9. Staubsauger-Bodendüse nach Anspruch 8, **gekennzeichnet durch** ein Gehäuse (7), welches an einer Unterseite einen Saugmund (6) zum Einsaugen von Luft und Schmutzpartikeln und einen Saugraum (8) mit einem aus dem Saugraum (8) abgehenden Saugkanal (5) zum Abtransportieren von Luft und Schmutzpartikeln aufweist, wobei die Staubsauger-Borstenwalze (10) zum Aufnehmen von Schmutzpartikeln, die zum Saugkanal (5) über eine Saugkanalöffnung abtransportierbar sind, im Saugraum (8) angeordnet ist und wobei sich jeder Hartkörperrippen-Abschnitt (41) mit Annäherung an den Saugkanal (5) in den Lamellen-Abschnitt (42) umwandelt, jeder Lamellen-Abschnitt (42) auf einem Teilbereich vor Beginn des Sauganaleingangs reduziert ist und/oder die Sammelstelle (3) in einer Achse mit einer Mitte des Saugkanaleingangs angeordnet ist.

10. Staubsauger, enthaltend eine Staubsauger-Bodendüse nach einem der vorangehenden Ansprüche 8 oder 9.
